# FASCICULE DE BREVET EUROPEEN

(11) **EP 0 035 433 B1**
(45) Date de publication et mention de la délivrance du brevet: **08.02.1984**
(21) Numéro de dépôt: 81400268.9
(22) Date de dépôt: 20.02.1981
(51) Int. Cl.: H05G 1/54, H05G 1/32

(54) **Dispositif de sécurité pour générateur de très haute tension, notamment radiologique**
Sicherheitsvorrichtung für Hochspannungsgenerator, insbesondere Röntgengerät
Safety device for a high-voltage generator, particularly in radiology

(30) Priorité: 29.02.1980 FR 8004603
(43) Date de publication de la demande: 09.09.1981
(73) Titulaire: THOMSON-CSF, 75008 Paris (FR)
(72) Inventeur: Setbon, Raoul, F-75360 Paris Cedex 08 (FR)
(74) Mandataire: Schmolka, Robert

## Description

La présente invention concerne un dispositif de sécurité pour générateurs de très-haute-tension, notamment radiologiques du type comprenant au moins un élément actif commandable, tel qu'un tube à vide et à grilles de commande inséré entre au moins l'une des électrodes du tube radiogène et au moins celui des pôles de la source de très-haute-tension qui est destiné à polariser cette électrode. Ces tubes à grilles servent, d'une part, en tant qu'interrupteurs à la mise sous tension du tube radiogène pour la durée d'exposition (pose) lorsqu'ils sont commandés pour conduire par un signal rectangulaire positif appliqué à leurs grilles de commande pendant la pose et, d'autre part, à appliquer entre les électrodes du tube radiogène une tension déterminée par l'amplitude de ce signal qui est obtenu à l'aide d'une boucle de régulation qui reçoit une tension de consigne préréglée par l'utilisateur.

Des générateurs à régulation de la tension du tube radiogène à l'aide d'un tube électronique à grille sont bien connus, notamment des publications antérieures GB-A-689798 et 689799 (voir préambule de la revendication 1) (US-A-2659016, ou DE-B-974 342), ou FR-A-1395015 (GB-A-1 077 742 ou US-A-3 333 104), ou encore DE-B-21 16 064. Dans le cas de deux premiers documents mentionnés (GB-A et FR-A), il est préférable d'utiliser un transformateur haute tension dont le primaire triphasé est connecté en étoile ou en triangle et dont les deux secondaires triphasés en étoile alimentent deux redresseurs à double-alternance dont l'un a son pôle négatif et l'autre son pôle positif réunis ensemble à la masse, tel que décrit, par exemple, dans la publication DE-B-1 029 492, qui fournit entre ses bornes une très haute tension symétrique par rapport à la masse.

Le dispositif de sécurité suivant l'invention a pour objet d'assurer une meilleure protection du patient, des opérateurs et de l'équipement du point de vue électrique suivant les nouvelles normes internationales C.E.1. 601-1, ainsi qu'une protection radiologique, c'est-à-dire contre des doses excessives de rayonnements ionisants appliqués au patient, suivant la norme internationale C.E.I. 407 et les réglements sanitaires américains (Regulations of the Bureau of Radiological Health of the Food and Drug Administration - 21 CFR Sub J 1020), en assurant, lors d'un amorçage du tube radiogène, notamment, une coupure rapide de son alimentation T.H.T. pour limiter l'énergie résiduelle passant par le tube aux quelques joules stockés dans les câbles d'alimentation, et, afin d'éviter de refaire l'examen entier, un réarmement automatique rapide permettant de réappliquer à bref délai la T.H.T. au tube radiogène par la commande des tubes à grille. Cette brève coupure de l'alimentation T.H.T. permet non seulement de désamorcer rapidement le tube radiogène en le protégeant contre les décharges d'intensité élevée pouvant engendrer des dépôts de couches métalliques sur les parois internes des parties isolantes de son enveloppe étanche, entraînant une réduction de sa rigidité diélectrique, la destruction du filament et/ou une fissuration de l'anode, mais également de protéger le générateur et ses composants contre des surtensions, des surintensités, des oscillations parasites, ainsi que les équipements périphériques du tableau de commande et/ou du calculateur fournissant des signaux commandant le fonctionnement du générateur suivant un programme préétabli dans le cas d'un tomodensitomètre (ou appareil de tomographie axiale transverse assisté d'un calculateur) par exemple, qui sont électriquement reliés ou couplés au générateur radiologique.

Des dispositifs de sécurité connus, utilisés avec les générateurs du type décrit, sont munis de relais qui réagissent, lors d'un amorçage, avec un temps de réponse relativement lent qui peut conduire à la destruction du tube radiogène et des composants associés et, ils interrompent l'examen en cours de sorte que l'irradiation du patient a été inutile.

Dans un autre générateur de ce genre, on a inséré des « kénotrons •, c'est-à-dire des diodes de haute-tension à vide, entre les tubes à grille et le tube radiogène pour le protéger par une limitation de courant, car leurs filaments sont chauffés de façon à limiter l'intensité maximale du courant consommé à une valeur proche de celle nécessaire à l'exposition, en cas d'amorçage du tube radiogène. Ceci nécessite deux transformateurs de chauffage supplémentaires à haut isolement et des éléments de réglage du courant de chauffage des kénotrons couplés à celui du tube radiogène. Cette limitation du courant anodique sans son interruption, lors d'un amorçage du tube, entraîne l'allongement, d'une part, du temps de désamorçage du tube et, d'autre part, du temps de recharge des câbles de très haute tension, après son désamorçage. Ceci peut occasionner des pertes d'informations notables au cours d'une tomodensitométrie, par exemple.

Le dispositif de sécurité, objet de la présente invention, permet d'éviter les inconvénients des dispositifs antérieurs, d'une part, en permettant, lors d'amorçages, même répétés, du tube radiogène, de poursuivre l'examen en cours grâce au blocage bref de l'application de la très-haute-tension de façon à le désamorcer rapidement (décharge de l'énergie dans les câbles) et au réarmement automatique rapide (quelques dizaines de microsecondes après la décharge) qui peut rendre cette coupure quasi négligeable et, d'autre part, d'arrêter l'examen en cours, lorsque le tube a des amorçages répétés à intervalles rapprochés.

Suivant l'invention, un dispositif de sécurité pour générateur radiologique comprenant, inséré entre au moins l'une des bornes d'une source de très haute tension continue et au moins l'une des électrodes d'un tube radiogène, au moins un trajet anode-cathode d'un tube à vide et à grille de commande alimentée à l'aide d'un circuit de régulation lui fournissant un signal rectangulaire dont la durée détermine celle de la pose et dont l'amplitude, réglable par la variation d'une tension de consigne appliquée à l'entrée d'au moins un circuit comparateur, détermine la chute de tension aux bornes de ce trajet et, par conséquent, la tension d'alimentation du tube radiogène, est principalement caractérisé par le fait qu'au moins une résistance de mesure du courant dans le tube radiogène, inséré entre au moins l'autre borne de la source et la masse, alimente un premier comparateur analogique dont la sortie devient saturée (fermée), lorsque la chute de tension provoquée par ce courant dépasse un seuil prédéterminé indiquant l'amorçage du tube, de façon à commander le blocage de la transmission du signal rectangulaire de commande de la grille, au moyen d'une porte analogique, afin de temporairement bloquer le tube à vide série, et de transmettre ce signal rectangulaire de nouveau après un délai déterminé par l'intensité du courant d'amorçage. Suivant une autre caractéristique de l'invention, la résistance de mesure alimente également un premier circuit intégrateur permettant d'intégrer des impulsions de chute de tension correspondant à des surintensités du courant dues à des amorçages qui, lorsqu'elles sont répétées à brefs intervalles, font croître sa tension intégrée de sortie qui est appliquée à un basculeur bistable à déclenchement par le dépassement d'une tension de seuil prédéterminée, la sortie du basculeur bistable commandant alors la saturation d'un transistor interrupteur ramenant l'entrée de consigne du circuit de régulation à la masse, de façon à bloquer au moins un tube à vide et à grille, un signal, dit de deuxième temps, appliqué par commande manuelle permet la remise à zéro du basculeur bistable ainsi que le blocage du transistor interrupteur court-circuitant la consigne.

L'invention sera mieux comprise et d'autres de ses caractéristiques et avantages ressortiront de la description ci-après, donnée à titre d'exemple, et des dessins annexes s'y rapportant, sur lesquels :
la figure 1 est un schéma en partie de principe et partiellement synoptique d'un générateur radiologique classique comprenant un dispositif de sécurité suivant l'invention ; et
la figure 2 est un schéma de principe du mode de réalisation préféré du dispositif de sécurité suivant l'invention.

Sur la figure 1, on a représenté par le repère 1 le tube radiogène alimenté par deux blocs d'alimentation très haute tension (T.H.T.) 2 et 3 connectés en série et fournissant chacun sensiblement la même tension. Les deux blocs 2 et 3 peuvent être constitués par deux jeux d'enroulements secondaires triphasés alimentant chacun un jeu de redresseurs à deux alternances dont les bornes de sortie sont réunies ensemble par un montage série composé d'un condensateur de filtrage et d'une résistance (voir publication DE-B-1 029429 et FR-A-1 395015). La jonction des deux blocs et 3, c'est-à-dire celle du pôle négatif du premier 2 avec le pôle positif du second 3, est réunie à la masse de sorte que la tension entre les deux bornes de sortie (pôles positif du premier 2 et négatif du second 3) est sensiblement le double de leur tension par rapport à la masse.

Le générateur radiologique comprend, en outre, suivant l'enseignement des publications antérieures GB-A-689798 et 689799 et FR-A-1 395 015, une première tétrode 4 dont l'anode est reliée au pôle positif du premier bloc 2 et la cathode à l'anode du tube radiogène 1 et une seconde tétrode 5 dont l'anode est reliée à la cathode du tube 1 et sa cathode au pôle négatif du second bloc 3. Ces tétrodes 4, 5 sont destinées, d'une part, à effectuer la mise sous tension du tube radiogène 1 en tant qu'interrupteur électronique et, d'autre part, à constituer des résistances de ballast variables aux bornes desquelles le courant anodique du tube radiogène 1 qui les traverse provoque des chutes de tension, semblables à celles provoquées aux bornes de résistances réglables, qui sont retranchées de la très haute tension fournie par les blocs 2, 3 en série, de façon à faire varier celle entre l'anode et la cathode du tube radiogène 1. Ces chutes de tensions sont respectivement déterminées par les tensions de polarisation grille de commande cathode des tétrodes 4 et 5, qui leur sont respectivement appliquées à l'aide de circuits de commande 40 (représenté schématiquement) et 50 (représenté par un bloc) identiques dont les châssis sont flottants et isolés de la masse, car ils sont respectivement réunis aux cathodes des tétrodes 4, 5 dont les potentiels fluctuent par rapport à la masse.

Les bornes négative du premier bloc 2 et positive du second 3 sont respectivement réunies ici à la masse au moyen de deux résistances de mesure du courant 6 et 7 de même valeur, aux bornes desquelles le courant du tube radiogène 1 provoque des chutes de tension symétriques par rapport à la masse au potentiel nul et proportionnelles à celui-ci. Ces chutes de tension de mesure sont respectivement appliquées à deux entrées 11 et 12 d'un dispositif de sécurtié 10 conforme à l'invention, qui sera décrit plus loin, au moyen de deux conducteurs 8 et 9.

La valeur réelle de la tension anode-cathode du tube radiogène 1 est mesurée à l'aide de deux montages diviseurs résistifs dont le premier, composé de deux résistances 81 et 82 en série, est connecté entre l'anode et la masse et dont le second, composé également de deux résistances 83 et 84 en série, est connecté entre la cathode et la masse. Le point milieu du premier diviseur 81-82 est relié à une première entrée 31 d'un circuit comparateur et modulateur 30 dont une seconde entrée 32 est reliée au point milieu du second diviseur 83-84. Cette première entrée 31 est reliée à l'une des entrées d'un premier amplificateur différentiel 300 dont l'autre entrée reçoit d'une troisième entrée 33 reliée à la première sortie 21 d'un circuit générateur de consigne 20, le signal de consigne rectangulaire positif dont la durée réglable détermine la pose (durée d'exposition) et dont l'amplitude réglable détermine la tension anode-cathode du tube radiogène 1.

La seconde entrée 32 du circuit 30 est reliée à l'une des entrées d'un second amplificateur différentiel 301, identique au premier 300, dont l'autre entrée est alimentée par un étage inverseur analogique 302 (de polarité) fournissant un signal de même valeur que, à celui appliqué à son entrée mais de polarité opposée. Cette entrée de l'étage inverseur 302 est reliée à la troisième entrée 33 qui lui fournit le signal de consigne précité. On notera ici que les amplificateurs 300, 301 peuvent être réalisés à l'aide d'amplificateurs différentiels classiques du type symétrique, équipés de tubes à vide (triodes) ou de transistors, ou encore à l'aide de circuits intégrés linéaires (amplificateurs opérationnels).

La sortie du premier amplificateur 300 est réunie, par l'intermédiaire d'une première self de choc 303, à la grille de commande d'une première penthode 305 haute-fréquence à pente variable en fonction de sa polarisation grille-cathode équipant un premier modulateur d'amplitude. De même, la sortie du second amplificateur 301 est réunie, au moyen d'une seconde self de choc 304, à la grille de commande d'une seconde penthode 306 équipant un second modulateur d'amplitude. Les grilles de commande des penthodes 305 et 306 sont respectivement couplées à deux sorties d'un oscillateur haute fréquence 307 (2,2 MHz) par l'intermédiaire de deux condensateurs de couplage 308 et 309.

Les cathodes des penthodes 305 et 306, reliées à leurs grilles suppresseuses, sont portées à un potentiel positif par rapport à la masse à l'aide d'une première source de tension continue 310 qui alimente également les entrées d'alimentation positive des amplificateurs 300, 301 dont les entrées d'alimentation négative sont alimentés par une seconde source 311 symétrique par rapport à la masse. De cette façon les sorties des amplificateurs 300, 301 qui commandent respectivement la polarisation des grilles de commande, leur fournissent des tensions pouvant varier entre une valeur nulle et au moins la tension de coupure (blocage). Lorsque l'écart entre la valeur réelle de la tension et l'amplitude positive du signal de consigne, en l'absence duquel les penthodes 305, 306 doivent être bloquées, est grand et négatif, le potentiel de grille se rapproche de celui de la cathode, tandis que lorsqu'il est positif, le potentiel de la grille tend vers la tension de coupure où la pente et, par conséquent, le gain de l'étage modulateur décroît pour se stabiliser au cours de la pose, à une valeur correspondant à l'amplitude du signal de consigne.

Les anodes des penthodes 305, 306 sont respectivement reliées à des enroulements primaires accordés de deux transformateurs haute fréquence 61, 71 faisant respectivement partie des circuits détecteurs (démodulateurs) d'amplitude 60 et 70 ; ces transformateurs haute fréquence 61, 71 réalisant un isolement galvanique entre les détecteurs d'amplitude 60, 70 et les penthodes 305, 306. Les enroulements secondaires également accordés, des transformateurs 61, 71 qui doivent être hautement isolés des primaires, alimentent chacun un montage détecteur de crêtes 62 composé d'une diode 63 en série avec montage d'un condensateur 64 en parallèle avec une résistance 65 à travers laquelle est polarisée négativement la grille d'une autre penthode 41 amplificatrice dont l'anode est reliée à la cathode de la tétrode 4. Cette polarisation de la grille de commande est obtenue au moyen d'une troisième source de tension continue variable 66 dont le pôle positif est relié à la cathode de l'autre penthode 41 et dont le pôle négatif est relié à l'une des bornes de la résistance 65 dont l'autre borne est reliée à la grille de celle-ci.

L'alimentation de l'autre penthode 41 en tension continue est effectuée à l'aide de deux autres sources de tension continue 42, 43 en série, dont l'une 42 est reliée par son pôle négatif à la cathode de l'autre penthode 41 et par son pôle positif au pôle négatif de l'autre source 43, qui est également réuni à la grille de commande de la tétrode 4 au moyen d'une résistance 44 pour la polariser négativement.

Le pôle positif de l'autre source 43 est réuni par une résistance de charge 45 à la jonction de l'anode de l'autre penthode 41 avec la cathode de la tétrode 4. Le courant traversant l'autre penthode 41 provoque aux bornes de la résistance 45 une chute de tension de polarité opposée à celle de la tension fournie par l'autre source 43. La polarisation de l'autre penthode 41 est initialement ajustée de sorte qu'elle soit polarisée à la limite de la coupure en l'absence d'un signal détecté aux bornes du montage parallèle 64-65. Un train d'ondes haute fréquence détecté fournit un signal sensiblement rectangulaire positif à la grille de la penthode 41 qui se met alors à conduire un courant anodique qui est fonction de l'amplitude de cette onde. Ce courant anodique provoque une chute de tension aux bornes de la résistance 45 qui est retranchée (soustraite) de la tension de polarisation négative fournie par l'autre source 43 qui maintient la tétrode 4 bloquée. La tétrode 4 se met à conduire en réponse à l'accroissement de sa tension grille-cathode (diminution de sa polarisation négative) un courant qui passe par le tube radiogène 1 et sa résistance interne, c'est-à-dire la différence de son potentiel anode-cathode, est une fonction de l'amplitude du signal de consigne pendant toute la durée de celui-ci.

Dans le circuit de la figure 1, comme dans l'art antérieur représenté notamment par les deux publications GB-A précitées, chaque tétrode 4, 5 est commandée par une boucle de régulation propre à elle en fonction de l'amplitude du signal de consigne pour que les potentiels cathode de la première 4 et anode de la seconde 5 soient symétriques par rapport à la masse.

Le circuit de sécurité 10 suivant l'invention, qui est représenté schématiquement sur la figure 2 et décrit ci-dessous intervient dans ces deux boucles de régulation à deux niveaux distincts, lors des amorçages du tube radiogène 1. Lorsque l'intervalle entre deux ou plusieurs amorçages successifs est supérieur à un intervalle prédéterminé à l'aide d'un circuit intégrateur (constante de temps), il n'agit que sur les grilles de commande des penthodes 305, 306 des modulateurs, en leur appliquant pendant un bref instant, des tensions négatives au-delà de la coupure à travers ses sorties 15 et 16 respectivement reliées par les quatrième 34 et cinquième 35 entrées du circuit 30 aux sorties des amplificateurs 300 et 301.

Lors d'amorçages successifs rapprochés, détectés par l'intégration du signal entre les entrées 11 et 12, un basculeur bistable à seuil commande la mise à la masse de sa quatrième entrée/sortie 14 par un interrupteur électronique empêchant la transmission du signal de consigne vers la troisième entrée 33 du circuit comparateur et modulateur 30, car la première sortie 21 du générateur de consigne 20 est réunie à la quatrième entrée/sortie 14 par l'intermédiaire d'une résistance 23.

Sur la figure 2, on a représenté schématiquement un des modes de réalisation préférés du circuit de sécurité 10 de la figure 1, conforme à l'invention, avec ses deux premières entrées de signal 11 et 12 reliées aux bornes respectives des résistances de mesure du courant 6, 7 (une dizaine d'ohms) du circuit générateur radiologique, avec sa troisième entrée 13 reliée à la seconde sortie 22 du générateur de consigne 20 (de la figure 1) qui fournit des signaux rectangulaires positifs de commande, d'amplitude constante (+ 6V) dont la durée est celle de la pose, avec sa quatrième entrée/sortie 14 reliée en parallèle avec la troisième entrée 33 du circuit comparateur et modulateur 30 et, à travers une résistance 23, à la première sortie, dite de consigne, 21 du générateur 20 et avec ses deux sorties 15 et 16 respectivement reliées aux entrées 34 et 35 du circuit 30.

Le circuit de sécurité 10 comporte, en outre, deux entrées d'alimentation 17, 18 dont la première 17 est reliée au pôle positif d'une source de basse-tension continue (+ 24 V) et dont la seconde 18, reliée à la masse du châssis, est reliée au pôle négatif de celle-ci. L'entrée d'alimentation positive 17 est, par exemple, réunie par l'intermédiaire d'une première diode 101 et une résistance 102 de limitation du courant (de quelques dizaines d'ohms) à l'armature positive d'un condensateur de filtrage électrochimique 103 (de quelques centaines de microfarads) dont l'armature négative est reliée à l'entrée d'alimentation négative 18 (masse) de sorte que sa borne positive 104 fournit la tension d'alimentation de l'un des éléments (basculeur à seuil) du circuit 10.

Les deux premières entrées 11 et 12 sont réunies ici ensemble à l'aide d'un diviseur de tension résistif comprenant deux résistances 105 et 106 en série (de même valeur, par exemple, de quelques dizaines d'ohms) dont le point milieu 107 alimente, par l'intermédiaire d'une autre résistance 108 (de l'ordre du kiloohm) et d'un montage parallèle composé d'une résistance 109 (de quelques dizaines de kiloohms) et d'un condensateur de couplage 110 (de l'ordre du microfarad), la base d'un transistor à jonctions du type NPN 111 (de commutation) dont l'émetteur est relié à la seconde entrée 12. Il est également possible de relier l'une des bornes à la résistance 108 directement à la première entrée 11, lorsque le dépassement autorisé du courant nominal, lors d'un amorçage, est de faible valeur. Ce premier transistor 111 qui est, de préférence, un transistor de commutation haute tension (V_{cEx} = 1 500 V, I_{CM} = 5A), est relié par son collecteur à la cathode d'une première diode électroluminescente (DEL) 112 dont l'anode est reliée en parallèle à la cathode d'une seconde diode 113, à celle d'une troisième diode 114, à l'une des bornes d'une résistance 115 de valeur élevée, et à l'une des bornes (anode) d'un dispositif de suppression de tension transitoire 116 (appelé «tran- sient voltage suppressor dans la littérature anglo-américaine). Ces dispositifs suppresseurs de transitoires sont généralement des diodes de type Zener ou avalanche, ayant une tension pour laquelle ils restent bloqués (« stand-off voltage »), une tension d'amorçage pour laquelle ils se mettent à conduire et une tension de calage (« clamping voltage »), fonction du courant qui les parcourt et qui apparaît à ses bornes pendant un transitoire de tension, et un courant maximal spécifiés, tels que, par exemple, ceux du type UZS 306 à 327 de la société américaine « UNITRODE CORPORATION ». Les autres bornes respectives de la résistance 115 et (la cathode) du suppresseur de transitoires 116 sont reliées à la masse (borne 18) et les anodes des diodes 113 et 114 sont respectivement réunies par deux résistances 117 et 118 aux sorties 15 et 16 du circuit 10.

Lorsque le tube radiogène 1 est amorcé suite à un dégazage (thermique par exemple) le courant qui le parcourt augmente soudainement et provoque des augmentations rapides des chutes de tension aux bornes des résistances de mesure 6 et 7 qui sont appliquées respectivement avec des polarités positive à l'entrée 11 et négative à l'entrée 12 du circuit de sécurité 10. La fraction prédéterminée de la somme de ces chutes de tension, fournie par le point milieu 107 du diviseur 105-106 est appliquée à travers la résistance 108 et le montage parallèle 109-110 à la base du premier transistor 111 qui se met à conduire lorsque cette fraction dépasse un seuil de 0,7 volts environ ce qui correspond à un courant anodique du tube 1 qui dépasse son courant nominal d'un pourcentage préalablement choisi. Le front raide de la chute de tension entre les bornes d'entrée 11 et 12 du circuit traverse le condensateur 110 de façon à commander rapidement la saturation du transistor 111. Le condensateur 110 se charge alors à une tension proportionnelle à la valeur crête du courant d'amorçage, à travers la résistance 108 et la jonction base-émetteur du transistor 111. Dès que le courant d'amorçage a cessé de croître, le condensateur 111 ne se charge plus et le courant de base du transistor 111 cesse également. La charge accumulée aux bornes du condensateur 110 polarise dès lors négativement la base du transistor 111, tout en se déchargeant lentement à travers la résistance 109.

Lorsque le transistor 111 est saturé, son collecteur est porté à un potentiel négatif (- V₁₂ + V_{CEsat}) qui est proportionnel à l'amplitude instantanée du courant de décharge dans le tube et qui permet d'appliquer à travers la diode 113, la résistance-117, la sortie 15 du circuit 10, l'entrée 34 et la première bobine de choc 303 du circuit 30 de la figure 1, une tension de polarisation négative au-delà de la valeur de coupure à la grille de commande de la première penthode 305 du premier modulateur d'amplitude. Ceci provoque le blocage de la première diode 63 du détecteur d'amplitude et, par conséquent, celui de l'autre penthode amplificatrice 41 ainsi que celui de la tétrode 4 qui a pour conséquence la coupure de l'alimentation en haute-tension du tube radiogène 1 qui n'a qu'une faible énergie résiduelle, à absorber, celle emmagasinée dans les câbles de haute-tension, à absorber pour qu'elle se désamorce.

Ce même procédé est appliqué simultanément au second modulateur comprenant la seconde penthode 306 (figure 1) dont la grille de commande est reliée au collecteur du premier transistor 111 (figure 2) par l'intermédiaire de la troisième diode 114, de la résistance 118, de la sortie 16 du circuit 10 (figure 2), de l'entrée 35 et de la seconde bobine de choc 304 du circuit 30 (figure 1).

Cette polarisation négative de la base du transistor 111 au moyen de la tension aux bornes du condensateur 110, due à la charge accumulée au début de l'amorçage du tube radiogène 1, permet de recharger rapidement les câbles de haute-tension sans que le courant nécessaire à cette recharge puisse provoquer le redéblocage du transistor 111 par l'accroissement de la chute de tension aux bornes des résistances 6, 7 dû à cette recharge.

Le fait que la disjonction temporaire de l'alimentation du tube radiogène 1 par la coupure des tétrodes 4 et 5 et son réarmement automatique à l'aide du circuit suivant l'invention, lors des amorçages discrets ou espacés dans le temps, est relativement brève et la conservation de la consigne, permettent de reprendre l'examen radiologique du patient sans perte notable d'informations et sans que l'irradiation qu'il a déjà reçu l'ait été inutilement, surtout lors d'une tomodensitométrie, par exemple (les normes internationales de protection radiologique et les réglements américains limitant strictement la dose annuelle admise). La durée de la disjonction temporaire est fonction, notamment, de l'intensité maximale du courant de décharge et de la tension appliquée au tube 1. Sa limitation est due notamment à la coupure rapide des tétrodes 4, 5 qui isolent le tube des blocs 2 et 3 comprenant les condensateurs de filtrage de la T.H.T. où une quantité importante d'énergie (1/2 CV², où V est environ 80 kV) est emmagasinée.

On remarquera ici que le transistor de commutation haute tension 111 commandant la disjonction brève peut être remplacé par un comparateur à seuil de basculement, obtenu au moyen de circuits intégrés linéaires (amplificateur opérationnel à réaction) ou d'amplificateur différentiel à gain élevé pour lesquels on choisit une tension de seuil de façon à ce qu'elle corresponde à une chute de tension aux bornes des résistances 6 et 7, provoquée par un léger dépassement du courant nominal, dans le tube radiogène 1 (de 20 à 50 pour cent, par exemple).

La chute de tension aux bornes opposées des deux résistances 6 et 7 en série, provoquée par le courant dans le tube radiogène 1 est également appliquée à un circuit intégrateur 120 composé d'une résistance 121 et d'un condensateur 122 connectés en série entre la première 11 et la seconde 12 bornes d'entrée du circuit 10, dont la constante de temps a été choisie de façon à permettre de déclencher le basculement de l'état bloqué à l'état saturé d'un basculeur bistable 130 dont l'entrée 131 est alimentée par la sortie 123 du circuit intégrateur 120, pour deux ou plusieurs amorçages successifs et rapprochés du tube 1, c'est-à-dire à l'intérieur d'un intervalle de temps déterminé par la constante de temps (par exemple inférieur à quelques millisecondes), qui indiquent une défectuosité du tube radiogène 1.

Le basculeur bistable 130 utilisé ici est du type à deux transistors complémentaires 132, 134 (voir, par exemple, la publication GB-A-1 303 410) qui sont simultanément bloqués ou saturés car le courant collecteur de l'un attaque la base de l'autre et vice versa. Le premier transistor du type NPN 132 du basculeur 130 est reliée par sa base à l'entrée de déclenchement 131 qui est alimentée par la sortie 123 du circuit intégrateur 120. Le collecteur du premier transistor 132 est relié à l'une des bornes d'une première résistance 133 (d'une dizaine de kiloohms) dont l'autre borne est reliée à la base du second transistor du type PNP 134 et à l'une des bornes d'un montage parallèle, composé d'une seconde résistance 135 (de l'ordre du kiloohm) et d'un condensateur 136 de faible capacité (de l'ordre du nanofarad), dont l'autre borne est reliée à l'émetteur du second transistor 134. L'émetteur du second transistor 134 est également relié à l'armature positive 104 du condensateur de filtrage 103, qui alimente le basculeur 130. Le collecteur du second transistor 134 est réuni, d'une part, par l'intermédiaire d'une troisième diode 137 et d'une troisième résistance 138 à la base du premier 132 de façon à lui fournir un courant de maintien dans son état saturé et, d'autre part, par l'intermédiaire d'une quatrième résistance 149 et d'une seconde diode électroluminescente 140 de signalisation, à la masse (18).

Il est à noter ici que d'autres types de basculeurs bistables peuvent également être utilisés à cette fin, tels que celui appelé du type de SCHMITT (à seuil) ou encore des basculeurs bistables de verrouillage (« latch •) intégrés. Le blocage du second transistor 134 est commandé ici par un troisième transistor 141 de type PNP, servant d'interrupteur de remise à zéro, dont le trajet collecteur-émetteur réunit ensemble la base et l'émetteur du second 134 et qui est normalement bloqué et commandé sur sa base à l'aide d'un quatrième transistor 142 de type NPN, monté en émetteur commun. Celui-ci reçoit sur sa base des signaux rectangulaires positifs d'amplitude constante (+ 6 V) et de durée correspondant au temps de pose, fournis par la seconde sortie 22 du générateur de consigne 20 (figure 1), à travers la troisième entrée 13 du circuit de sécurité 10 et un diviseur de tension composé d'une première résistance 143 réunissant l'entrée 13 à la base du quatrième transistor 142 et d'une seconde résistance 144 réunissant celle-ci à son émetteur qui est relié à la masse. Le collecteur du quatrième transistor 142 est réuni par l'intermédiaire d'une résistance-collecteur 145 à l'armature positive 104 du condensateur 103 de façon à amplifier et à inverser la phase de ses impulsions d'entrée, c'est-à-dire que le collecteur fournit pendant le temps d'exposition un niveau sensiblement nul (V_{CEsat}) et en dehors de ce temps des niveaux positifs (V_{cc} = + 24 V).

Un circuit de couplage différentiateur (passe- haut) comprenant un condensateur de couplage 146 en série avec un autre diviseur de tension résistif composé de deux résistances 147 et 148 en série, est connecté entre le collecteur du quatrième transistor 142 et l'émetteur du troisième 141 relié à la borne 104 (+ V_{cc}), la jonction des résistances 147 et 148 étant reliée à la base du troisième transistor 141 de sorte qu'elle reçoit des impulsions négatives par rapport à son émetteur, dont le front avant coïncide avec celui des signaux rectangulaires fournis par la sortie 22 de façon à faire saturer temporairement le troisième transistor 141 pendant un court intervalle de temps afin de provoquer la remise à zéro du basculeur bistable 130 au début de chaque pose.

Ces signaux rectangulaires sont généralement déclenchés par l'opérateur et sont appelés signaux de « deuxième temps », indiquant le début d'un nouvel examen radiologique (ou d'une nouvelle série de ces examens), qu'il y ait eu disjonction provoquée par le basculeur 130 ou non au cours de la précédente pose, pour permettre de réappliquer le signal de consigne à l'entrée 33 du circuit 30 (figure 1).

La sortie 139 du basculeur 130, c'est-à-dire le collecteur de son second transistor 134, est réunie à travers une quatrième diode 150, d'une résistance 151 et d'une cinquième diode 152 en série, à la base d'un cinquième transistor 153 dont le collecteur est relié par l'intermédiaire de l'entrée/sortie 14 à l'entrée de consigne 33 du circuit comparateur et modulateur 30 (figure 1) et, par l'intermédiaire d'une résistance 23, à la première sortie 21 du générateur de consigne 20 (figure 1) fournissant le signal de consigne qui commande la mise sous tension du tube radiogène 1 (figure 1).

L'émetteur du cinquième transistor 153 est relié à la masse, notamment par la gaine (blindage) du câble coaxial utilisé pour transmettre le signal de consigne, à l'anode d'une sixième diode 154 (de « clamping •) et à l'une des bornes d'une autre résistance 155 dont l'autre borne est reliée à la jonction de la résistance 151, de l'anode de la cinquième diode 152 et de la cathode de la sixième diode 154. Les résistances 151, 155 forment pour le signal de sortie du basculeur (variant entre 0 et + 23 V, environ) un diviseur de tension.

Lorsque le basculeur 130 est dans son état saturé, le collecteur du second transistor 134 constituant sa sortie 139, fournit une forte tension positive (V_{cc} - V_{CEsat} = 23 V) qui, appliquée à travers le diviseur 151-155 à la base du cinquième transistor 153, provoque sa saturation. De ce fait, l'entrée/sortie 14 est reliée à la masse de sorte que le signal de consigne n'apparaît plus qu'entre les bornes de la résistance 23 et n'arrive pas à travers l'entrée de consigne 33 du circuit 30 aux amplificateurs différentiels 300, 301 (figure 1), qui constituent des comparateurs. Ces comparateurs 300, 301 recevant alors chacun sur l'une de leurs entrées des tensions de consigne de valeur sensiblement nulle, donc très différentes des valeurs réelles, leurs sorties fournissent alors rapidement des tensions proches de leur tension d'alimentation négative, ce qui entraîne le blocage des modulateurs qui sont polarisés, en l'absence de consigne, à la coupure et, par conséquent, la coupure des tétrodes 4, 5. Ce blocage général subsiste jusqu'à un réarmement effectué par l'opérateur (ou le programme d'un calculateur externe) sous la forme du signal de deuxième temps précité qui commande la remise à zéro (état bloqué) du basculeur 130 et, par conséquent, le blocage du transistor-interrupteur 153 permettant la réapplication de la consigne à l'entrée 33 (figure 1).

Suivant un mode de réalisation perfectionné de l'invention, la jonction de l'entrée/sortie 14 avec le collecteur du cinquième transistor 153 est réuni à la jonction des résistances 151, 155 avec l'anode de la cinquième diode 152 et la cathode de la sixième diode 154, par un condensateur 158 de capacité choisie en fonction de la modification désirée du temps de montée du signal de consigne.

Ce condensateur 158, en conjonction avec le transistor 153, a pour effet de transformer le front en une rampe linéairement croissante, de montée du signal rectangulaire de consigne, c'est-à-dire de réduire notablement la pente de son front de montée, afin que l'application de la très haute tension au tube radiogène 1 soit effectuée plus graduellement. Lors de la transition positive du début du signal rectangulaire de consigne le condensateur 158 se charge à travers la résistance 155 par un courant graduellement décroissant qui provoque une chute de tension analogue aux bornes de celle-ci. Cette chute de tension a pour effet de rendre conducteur le cinquième transistor 153 qui va alors constituer une résistance interne initialement faible mais graduellement croissante en fonction inverse du courant de charge du condensateur 158 et en parallèle avec son circuit de charge. La charge du condensateur 158 par un courant linéairement décroissant et la résistance linéairement croissante du trajet collecteur-émetteur du cinquième transistor 153 qui forme avec la résistance 23 un diviseur de tension variable, a pour effet que le signal de consigne appliqué à l'entrée 33 du circuit comparateur 30 (figure 1) présentera une montée graduelle, sensiblement linéaire (limitant le dv/dt que les composants du générateur doivent supporter et, de ce fait, les surtensions pouvant apparaître à divers points de celui-ci).

Le quatrième transistor 142 qui reçoit sur sa base un signal rectangulaire positif pendant toute la pose, est, en outre, réuni par son collecteur à la base du cinquième transistor 153 par l'intermédiaire d'une septième diode 156 et d'une résistance 157 en série.

En fin de pose, le signal commandant la base du quatrième transistor 142 devient nul et celui-ci se bloque. La tension collecteur monte à la tension d'alimentation (+ V_{cc}) qui provoque un courant passant de la borne 104, à travers la résistance collecteur 145, la septième 156, la résistance de base 157 et la jonction base-émetteur du cinquième transistor 153, à la masse en saturant ce dernier. Celui-ci permet alors de décharger le condensateur 158 à travers la résistance 155 et son trajet collecteur-émetteur. La septième diode 156 permet d'isoler le collecteur du quatrième transistor 142 de la base du cinquième 153, lorsque le signal rectangulaire à amplitude constante coïncide avec le signal de consigne et sature le quatrième transistor 142. De ce qui précède on peut voir aisément que le circuit comprenant le cinquième transistor 153 et le condensateur 158 en série avec la résistance 155 exerce deux fonctions distinctes dont la première est de fonctionner en tant qu'interrupteur court-circuitant l'arrivée de la tension de consigne au circuit comparateur et modulateur 30 (figure 1), lors d'amorçages répétés et rapprochés du tube radiogène 1 détectés à l'aide d'un intégrateur (120) et le seuil de basculement d'un basculeur bistable de verrouillage (130). La seconde fonction de ce circuit est de modifier le temps de montée du signal rectangulaire de consigne, grâce au couplage capacitif entre le collecteur et la base de ce transistor 153 qui, en conjonction avec le circuit qui l'entoure ; il joue alors le rôle d'un intégrateur dit de « MILLER » bien connu, auquel il est analogue.

L'invention n'est pas limitée aux modes de réalisation décrits et/ou représentés sur les figures, mais s'étend à toutes réalisations directement ou indirectement équivalentes techniquement.

Il est, par exemple, possible de remplacer le circuit du transistor 153 remplissant deux fonctions par deux circuits distincts dont l'un serait un interrupteur électronique commandé par le basculeur 130 et dont l'autre serait un intégrateur de type connu, équipé de transistors ou de circuits intégrés, au prix d'un renchérissement du circuit 10.

## Revendications

1. Dispositif de sécurité pour un générateur de très haute tension, notamment radiologique destiné à alimenter un tube radiogène (1) en très-haute-tension et comprenant, inséré entre au moins l'un des pôles (+/-) d'une source (2, 3) de cette tension et l'une des électrodes du tube (1), le trajet anode-cathode d'un tube à vide et à grille de commande (4/5) alimenté à l'aide d'une boucle de régulation comprenant : un comparateur (300/301) alimenté par un générateur de consigne (20), qui fournit un signal rectangulaire de consigne dont la durée correspond à celle de la pose et dont l'amplitude est une fraction prédéterminée et réglable de la tension d'alimentation du tube, une fraction constante de la valeur réelle de cette tension d'alimentation étant également appliquée à l'aide d'un diviseur de tension (81-82/83-84) à ce comparateur (300/301) ; un modulateur d'amplitude (305/306) amplifiant le signal d'un oscillateur (307) en fonction du signal d'erreur fourni par le comparateur (300/301), un démodulateur d'amplitude (60/70) galvaniquement isolé par un transformateur haute fréquence (61/71) du modulateur (305/306) et fournissant pendant la durée du signal de consigne une tension continue démodulée, à un circuit de commande (40/50) alimentant la grille commande du tube à grille (4/5) en fonction de la tension démodulée, caractérisé en ce qu'au moins une tension de mesure prélévée aux bornes d'au moins une résistance de mesure (6/7), insérée en série entre l'autre pôle (-/+) de la source (2/3) et la masse, est transmise à un circuit de sécurité (10) dans lequel elle commande la fermeture d'un interrupteur électronique rapide (111), lorsqu'elle dépasse une valeur de seuil correspondant au dépassement du courant nominal dans le tube radiogène (1) d'une quantité prédéterminée, cette fermeture commandant l'inhibition temporaire de la transmission du signal modulé de façon à provoquer la coupure du tube à vide (4/5), obtenue par une variation de la polarisation initiale de sa grille, la disparition du courant dans le tube radiogène (1) entraînant la réouverture automatique de l'interrupteur (111) et la réapplication à bref délai de la tension d'alimentation à ce dernier tube (1) sans action de l'interrupteur (111) pendant un intervalle consécutif prédéterminé.

2. Dispositif de sécurité suivant la revendication 1, caractérisé en ce que la fermeture de l'interrupteur (111) permet d'appliquer à l'une des électrodes d'entrée du modulateur (305/306) une tension de polarisation commandant la coupure de son courant sortie haute fréquence.

3. Dispositif de sécurité suivant l'une des revendications précédentes, caractérisé en ce que l'interrupteur est constitué par un transistor de commutation haute tension (111) du type NPN dont l'émetteur est relié à celle des bornes de la résistance de mesure (7) qui est à un potentiel négatif par rapport à la masse lorsqu'elle est parcourue par le courant du tube radiogène (1), l'autre borne de cette résistance (7) étant reliée à la masse, la base de ce transistor (111) étant couplée à cette autre borne par l'intermédiaire d'un circuit de couplage comprenant une résistance (108) connectée en série avec un montage composé d'une autre résistance (109) et d'un condensateur (110) en parallèle, de façon à le saturer rapidement en réponse aux montées et à le bloquer en réponse aux décroissances consécutives de la tension aux bornes de la résistance de mesure (7), et en ce que, dans son état saturé, le collecteur du transistor (111) est couplé à l'électrode de commande du modulateur (305/306) de façon à lui appliquer une tension de blocage de son courant de sortie.

4. Dispositif de sécurité suivant la revendication 3, destiné notamment à un générateur radiologique du type dans lequel deux sources de très haute tension (2, 3) sont réunies en série, dont la première (2) est reliée par son pôle positif (+) à l'anode d'une première tétrode (4) dont la cathode est reliée à l'anode du tube radiogène (1) et dont la seconde (3) est reliée par son pôle négatif (-) à la cathode d'une seconde tétrode (5) dont l'anode est reliée à la cathode du tube radiogène (1) et dont les autres pôles (-/+) sont réunis ensemble au moyen de deux résistances de mesure (6, 7) de valeurs égales, en série et dont la jonction est reliée à la masse, les grilles de commande de deux tétrodes (4, 5) étant alimentées chacune par une boucle de régulation distincte dans laquelle l'amplitude du signal de consigne est respectivement comparée en valeur absolue à des fractions égales des tensions d'anode ou de cathode du tube radiogène (1) par rapport à la masse, les signaux d'erreur ainsi obtenus respectivement modulant deux ondes haute fréquence en amplitude par modulation de grille à l'aide de deux penthodes (305, 306), caractérisé en ce que l'émetteur du transistor (111) est relié à la jonction de la seconde résistance de mesure (7) avec le pôle positif de la seconde source (3), le circuit de couplage (108-110) alimentant sa base étant reliée au point milieu (107) d'un diviseur de tension résistif (105-106) connecté entre les jonctions respectives des deux résistances de mesure (6, 7) avec les deux sources (2, 3), et en ce que le collecteur du transistor (111) est respectivement réuni en parallèle aux deux grilles de commande des penthodes-modulatrices (305, 306) par deux montages composés chacun d'une résistance (117, 118) et d'une diode (113, 114) en série pour leur appliquer des tensions de polarisation négative au-delà de la coupure de leur courant anodique.

5. Dispositif de sécurité suivant l'une des revendications précédentes, caractérisé en ce qu'il comporte, en outre, un circuit intégrateur (120) alimenté par la chute de tension aux bornes de la ou des résistances de mesure (6, 7), un basculeur bistable de verrouillage (130) dont la sortie (139) fournit normalement un état bas et dont le basculement par la transition de cette sortie (139) vers l'état haut, est obtenu par le dépassement d'une tension de seuil prédéterminée à la sortie (123) du circuit intégrateur (120) qui alimente l'entrée de commande (131) du basculeur (130), en ce que la sortie (139) du basculeur (130) alimente la base d'un autre transistor (153) de commutation de type NPN dont l'émetteur est relié à la masse et dont le collecteur est directement relié à l'entrée de consigne (33) et réuni, par l'intermédiaire d'une résistance (23), à la sortie (21) du générateur (20) fournissant le signal de consigne, de sorte que la saturation de cet autre transistor (153), commandée par l'état haute de la sortie (139) du basculeur (130), inhibe l'application du signal de consigne à des amplificateurs différentiels (300, 301), équipant le circuit comparateur (30), jusqu'à la remise à l'état initial du basculeur (130) à l'aide d'un signal volontairement appliqué, dit de « deuxième temps •.

6. Dispositif de sécurité suivant la revendication 5, du type dans lequel le générateur de consigne (20) du générateur radiologique fournit sur une seconde sortie (22) un second signal rectangulaire positif d'amplitude constante et de durée égale à celle de la pose (exposition), caractérisé en ce que le basculeur (130) est muni d'un transistor de commutation (141) supplémentaire, commandant sa remise à zéro du basculeur (130) en court-circuitant, par son trajet collecteur-émetteur, lorsqu'il est saturé, la jonction base-émetteur de celui des transistors du basculeur (130) qui est saturé, de façon à le bloquer, le transistor supplémentaire (141) étant alimenté sur la base par l'intermédiaire d'un circuit différentiateur (146-148) recevant le second signal rectangulaire avec la polarité nécessaire à son déblocage, de façon à commander à chaque début de pose la remise à zéro du basculeur (130) ainsi que le blocage de l'autre transistor (153).

7. Dispositif de sécurité suivant l'une des revendications 5 et 6, du type dans lequel la sortie (139) du basculeur (130) est reliée à l'anode d'une première diode (150) dont la cathode est reliée à l'une des bornes d'une première résistance (151), caractérisé en ce que l'autre borne de la première résistance (151) est réunie au collecteur de l'autre transistor (153), à l'aide d'un condensateur (158), à son émetteur, à l'aide d'une seconde résistance (155) et d'une seconde diode (154) conduisant en sens inverse de sa jonction base-émetteur, montées en parallèle, et à la base de cet autre transistor (153) au moyen d'une troisième diode (152) conduisant dans le même sens que sa jonction base-émetteur, de sorte que la chute de tension provoquée aux bornes de la seconde résistance (155) par le courant de charge du condensateur (158) dû à la montée de la tension de consigne, polarise l'autre transistor (153) pour qu'il conduise avec un courant décroissant avec le temps de manière semblable à celle du courant de charge du condensateur (158) de façon à constituer pour la transition positive du signal de consigne un intégrateur dit de Miller.

8. Dispositif suivant les revendications 6 et 7, du type comportant, en outre, un étage inverseur comprenant un quatrième transistor de type NPN (142) monté en émetteur commun qui est relié à la masse (18) et dont le collecteur est réuni au moyen d'une résistance-collecteur (145) à une borne d'alimentation positive (104), le quatrième transistor (142) recevant sur sa base le second signal rectangulaire positif, de façon à être saturé pendant toute la pose et bloqué en dehors de celle-ci, caractérisé en ce que le collecteur du quatrième transistor (142) est relié à l'anode d'une quatrième diode (156) dont la cathode est réunie à la base de l'autre transistor (153) au moyen d'une troisième résistance (157) de façon à le polariser pour que sa conduction à chaque fin de pose permettre la décharge du condensateur (158) à travers la résistance (155) et son trajet collecteur-émetteur. r.

9. Générateur radiologique comportant, inséré entre au moins l'une des bornes (+/-) d'une source de très haute tension (2/3) continue et au moins l'une des électrodes du tube radiogène (1) au moins un tube à vide (5, 6) dont la grille de commande est commandé par une boucle de régulation (30-70) recevant pendant la durée de pose un signal de consigne dont le niveau est proportionnel à la tension d'alimentation désirée du tube (1), caractérisé en ce qu'il comporte un dispositif de sécurité suivant l'une des revendications précédentes.

## Claims

1. Safety device for a very high voltage generator, particularly in radiology, for high-voltage feeding a radiological tube (1) and comprising, inserted between at least one of the terminals (+/-) of a source (2, 3) of this voltage and one of the electrodes of the tube (1), the anode-cathode path of a vacuum tube (4/5 having a control grid fed from a control loop comprising : a comparator (300/301) supplied by a set signal generator (20) supplying a rectangular set signal the duration of which corresponds to that of the exposition and the amplitude of which is a predetermined and adjustable fraction of the supply voltage of the tube, a constant fraction of this actual value of this supply voltage being further applied to this comparator (300/301) through a voltage divider (81-82/83-84) ; an amplitude modulator (305/306) amplifying the signal of an oscillator (307) in response to the error signal supplied by the comparator (300/301) ; an amplitude demodulator (60/70) insulated from the modulator (305/306) by a high frequency transformer (61/71) and providing a demodulated direct voltage throughout the duration of the set signal, said direct voltage being applied to a control circuit (40/50) feeding the control gate of the gated tube (4/5) in response to the demodulated voltage, characterized in that at least one test voltage derived from the terminals of at least one test resistor (6/7) inserted in series between the outer terminal (-/+) of the source (2/3) and ground is transmitted to a safety circuit (10) wherein it controls the closure of a rapid electronic interrupter (111) when it exceeds a threshold value corresponding to an excess of the nominal current within the radiological tube (1) by a predetermined quantity, this closure controlling the temporary inhibition of the transmission of the modulated signal in a manner to cause the vacuum tube (4/5) to be switched off by a variation of the initial polarization of its grid, the disappearance of the current within the radiological tube (1) causing automatic reopening of the interrupter (111) and, shortly thereafter, the reapplication of the supply voltage to the latter tube (1) without action of the interrupter (111) during a predetermined subsequent interval.

2. Safety device according to claim 1, characterized in that the closure of the interrupter (111) allows a polarization voltage to be applied to one of the input electrodes of the modulator (305/306) for controlling its high frequency output current to be switched off.

3. Safety device according to any of the preceding claims, characterized in that the interrupter is composed of a high voltage switching transistor (111) of NPN type the emitter of which is connected to that of the terminals of the test resistor (7) which has a negative potential with respect to ground when it is crossed by the current of the radiological tube (1), the other terminal of this resistor (7) being connected to ground, the base of this transistor (111) being coupled to this other terminal through a coupling circuit comprising a resistor (108) connected in series with a circuit composed of another resistor (109) and a parallel capacitor (110), in a manner to obtain its rapid saturation in response to the increases and its blocking in response to the consecutive decreases of the voltage at the terminals of the test resistor (7), and in that, its saturated state, the collector of the transistor (111) is coupled to the control electrode of the modulator (305/306) in a manner to apply an inhibiting voltage thereto for interruption of its output current.

4. Safety device according to claim 3, particularly for a radiological generator of the type wherein two very high voltage sources (2, 3) are connected in series, the first (2) of which is connected on its positive terminal (+) to the anode of a first tetrode (4) the cathode of which is connected to the anode of the radiological tube (1), and the second (3) of which is connected on its negative terminal (-) to the cathode of a second tetrode (5) the anode of which is connected to the cathode of the radiological tube (1), and the other terminals (-/+) being interconnected through two test resistors (6,7) of identical values, which are connected in series and the junction of which is connected to ground, the control grid of the two tetrodes (4,5) being each supplied by a distinct control loop wherein the absolute value of the set signal amplitude is respectively compared with fractions of the anode or cathode voltages of the radiological tube (1) with respect to ground, the thus obtained error signals respectively amplitude modulating two high frequency waves by grid modulation through two pentodes (305, 306) characterized in that the emitter of the transistor (111) is connected to the junction of the second test resistor (7) with the positive terminal of the second source (3), the coupling circuits (108-110) feeding its base being connected to the center point (107) of a resistive voltage divider (105-106) connected between the respective junctions of the two test resistors (6, 7) with the two sources (2, 3), and in that the collector of the transistor (111) is respectively connected in parallel to the two control grids of the modulating pentodes (305, 306) through two circuits each composed of a resistor (117, 118) in series with a diode (113, 114) to apply polarization voltages thereto exceeding that for switching off of their anode currents.

5. Safety device according to any of the preceding claims, characterized in that it further comprises an integrator circuit (120) fed by the voltage drop at the terminals of the test resistor or resistors (6, 7), a bistable latching circuit (130) the output (139) of which normally supplies a low level and the switching of which to a high state of this output (131) is obtained by a predetermined voltage being exceeded at the output (123) of the integrator circuit (120) which feeds the control input (131) of the bistable circuit (130), in that the output (139) of the bistable circuit (130) feeds the base of another switching transistor (153) of NPN type the emitter of which is connected to ground and the collector of which is directly connected to the set signal input (33) and connected through a resistor (23) to the output (21) of the generator (20) providing the set signal, so that the saturation of this other transistor (153) as controlled by the high level of the output (139) of the bistable circuit (130) inhibits the application of the set signal to differential amplifiers (300, 301) of the comparator circuit (30) until the bistable circuit (130) is reset to its initial state by a signal which is voluntarily applied and termed « second time signal.

6. Safety device according to claim 5, of the type wherein the set signal generator (20) of the radiological generator supplies on its second output (22) a second positive rectangular signal of constant amplitude and having a duration corresponding to that of the exposition, characterized in that the bistable circuit (130) is provided with an additional switching transistor (141) controlling the zero resetting of the bistable circuit (130) by shorting through its saturated collector emitter path the base-emitter junction of the saturated one of the transistors of the bistable circuit (130) in a manner to block the same, the additional transistor (141) being fed on its base through a differentiating circuit (146-148) receiving the second rectangular signal with the polarity required for being re-enabled, in a manner to control zero resetting of the bistable circuit (130) as well the blocking of the other transistor (153) at each beginning of an exposition.

7. Safety device according to any of claims 1 and 6, of the type wherein the output (39) of the bistable circuit (130) is connected to the anode of a first diode (150) the cathode of which is connected to one of the terminals of a first resistor (151), characterized in that the other terminals of the first resistor (151) is connected to the collector of the other transistor (153) through a capacitor (158), to its emitter through a second resistor (155) and a second diode (154) conducting in the sense opposite that of the base-emitter junction, and mounted in parallel, and to the base of this other transistor (153) through a third diode (152) conducting in the same direction as its base-emitter junction, so that the voltage drop caused at the terminal of the second resistor (155) by the charging current of the capacitor (158) due to the increase of the set voltage polarizes the other transistor (153) to conduct a current decreasing in response to time in a manner similar to that of the charging current of the capacitor (158), so as to form an integrator of Miller type for the positive transition of the set signal.

8. Device according to claims 6 and 7, of the type further comprising an inverter stage including a fourth transistor of NPN type (142) mounted in common emitter circuit which is connected to ground (18) and the collector of which is connected to a positive supply terminal (104) through a collector resistor (145), the fourth transistor (142) receiving on its base the second positive rectangular signal in a manner to be saturated throughout the exposition and to be inhibited outside therefrom, characterized in that the collector of the fourth transistor (142) is connected to the anode of a fourth diode (156) the cathode of which is connected to the base of the other transistor (153) through a third resistor (157) in a manner to polarize this transistor in such a manner that its conduction at each end of exposition allows the capacitor (158) to be discharged through the resistor (155) and its collector-emitter path.

9. Radiological generator comprising, inserted between at least one of the terminals (+/-) of a very high direct voltage source (2/3) and at least one of the electrodes of the radiological tube (1), at least one vacuum tube (5,6) the control grid of which is controlled by a control loop (30-70) receiving a set signal proportional to the desired supply voltage of the tube (1) throughout the duration of the exposition, characterized in that it comprises a safety device according to any of the preceding claims.

## Patentansprüche

1. Sicherheitsvorrichtung für einen Höchstspannungsgenerator, insbesondere für radiologische Anwendungen und zur Speisung einer Röntgenröhre (1) mit sehr hohen Spannungen, und mit einer zwischen wenigstens einen der Pole (+/-) einer Quelle (2, 3) für diese Spannung und eine der Röhrenelektroden (1) eingefügten Anoden-Kathoden-Strecke einer Vakuumröhre (4/5, deren Steuergitter durch eine Regelschleife gespeist ist, die enthält : einen Komparator (300/301), der durch einen Sollwertgenerator (20) gespeist wird, welcher ein Sollwer-Rechtecksignal liefert, dessen Dauer derjenigen der Bestrahlung entspricht und dessen Amplitude ein vorbestimmter und einstellbarer Bruchteil der Versorgungsspannung der Röhre ist, wobei ein konstanter Bruchteil des reellen Wertes dieser Versorgungsspannung ferner über einen Spannungsteiler (81-82/83-84) an diesen Komparator (300/301) angelegt ist; einen Amplitudenmodulator (305/306), welcher das Signal eines Oszillators (307) in Abhängigkeit von dem Fehlersignal verstärkt, das von dem Komparator (300/301) geliefert wird; einen Amplitudendemodulator (60/70), der galvanisch durch einen Hochfrequenztransformator (61/71) von dem Modulator (305/306) isoliert ist und während der Dauer des Sollwertsignals eine demodulierte Gleichspannung an eine Steuerschaltung (40/50) abgibt, welche das Steuergitter der Gitterröhre (4/5) in Abhängigkeit von der demodulierten Spannung speist, dadurch gekennzeichnet, daß wenigstens eine Meßspannung, die an den Anschlüssen wenigstens eines Meßwiderstandes (6/7) abgegriffen ist, welcher in Reihe zwischen den anderen Pol (-/+) der Quelle (2/3) und Masse geschaltet ist, an eine Sicherheitsschaltung (10) übertragen wird, in welcher sie das Schließen eines schnellen elektronischen Ünterbrechers (111) steuert, wenn sie einen Schwellwert überschreitet, welcher der Überschreitung des Nennstromes in der Röntgenröhre (1) um eine vorbestimmte Größe entspricht, wobei dieses Schließen die zeitweilige Sperrung der Übertragung des modulierten Signals auslöst, so daß die Abschaltung der Vakuumröhre (4/5) verursacht wird, indem eine Änderung der Vorspannung ihres Gitters erfolgt, wobei das Verschwinden des Stromes in der Röntgenröhre (1) das automatische Wiederöffnen des Unterbrechers (111) und kurz darauf das Wiederanlegen der Versorgungsspannung an diese Röhre (1) ohne Wirkung des Unterbrechers (111) während eines anschließenden vorbestimmten Intervalls nach sich zieht.

2. Sicherheitsvorrichtung nach Anspruch 1, dadurch gekennzeichnet, daß das Schließen des Unterbrechers (111) das Anlegen einer Polarisationsspannung an eine der Eingangselektroden des Modulators (305/306) ermöglicht, wobei diese Polarisationsspannung die Unterbrechung seines Hochfrequenz-Ausgangsstroms auslöst.

3. Sicherheitsvorrichtung nach einem der vorstehenden Ansprüche, dadurch gekennzeichnet, daß der Unterbrecher aus einem Hochspannungs-Schalttransistor(111) vom NPN-Typ gebildet ist, dessen Emitter an denjenigen der Anschlüsse des Meßwiderstandes (7) angeschlossen ist, der sich auf negativem Potential gegenüber Masse befindet, wenn er von dem Strom der Röntgenröhre (1) durchflossen wird, während der andere Anschluß dieses Widerstandes (7) mit Masse verbunden ist, wobei die Basis dieses Transistors (111) an diesen anderen Anschluß über eine Kopplungsschaltung angekoppelt ist, welche einen Widerstand (108) in Reihe mit einer Schaltung umfaßt, die aus einem weiteren Widerstand (9) und einem parallel geschalteten Kondensator (110) gebildet ist, so daß er ansprechend auf das aufeinanderfolgende Ansteigen und Absinken der Spannung an den Anschlüssen des Meßwiderstandes (7) schnell gesättigt bzw. gesperrt wird, und daß im gesättigten Zustand des Transistors (111) sein Kollektor mit der Steuerelektrode des Modulators (305/306) gekoppelt ist, so daß eine Sperrspannung zur Sperrung seines Ausgangsstroms an ihn angelegt wird.

4. Sicherheitsvorrichtung nach Anspruch 3, insbesondere für einen radiologischen Generator, bei dem zwei Höchstspannungsquellen (2, 3) in Reihe geschaltet sind, von denen die erste (2) an ihrem positiven Pol (+) mit der Anode einer ersten Tetrode (4) verbunden ist, deren Kathode mit der Anode der Röntgenröhre (1) verbunden ist, und wovon die zweite (3) an ihrem negativen Pol (-) mit der Kathode einer zweiten Tetrode (5) verbunden ist, deren Anode mit der Kathode der Röntgenröhre (1) verbunden ist, während die anderen Pole (-/+) miteinander über zwei Meßwiderstände (6, 7) gleicher Größe verbunden sind, die in Reihe liegen und deren Verbindungspunkt mit Masse verbunden ist, wobei die Steuergitter dieser beiden Tetroden (4, 5) jeweils durch eine andere Regelschleife gespeist werden, worin die Amplitude des Sollwertsignals jeweils hinsichtlich ihres Absolutwertes mit Bruchteilen der Anoden-oder Kathodenspannung der Rötgenröhre (1) gegenüber Masse verglichen wird, wobei die so erhaltenen Fehlersignale zwei Hochfrequenzschwingungen amplitudenmodulieren durch Gittermodulation mittels zwei Pentoden (305,306), dadurch gekennzeichnet, daß der Emitter des Transistors (111) mit dem Verbindungspunkt des zweiten Meßwiderstandes (7) mit dem positiven Pol der zweiten Quelle (3) verbunden ist, wobei die seine Basis speisende Koppelschaltung (108-110) an den Mittelpunkt (107) eines resistiven Spannungsteilers (105-106) angeschlossen ist, welcher zwischen die beiden Verbindungspunkte der beiden Meßwiderstände (6, 7) mit den beiden Quellen (2, 3) geschaltet ist, und daß der Kollektor des Transistors (111) parallel an die zwei Steuergitter der Modulationspentoden (305, 306) über zwei Schaltungen angeschlossen ist, die jeweils aus einem Widerstand (117,118) und einer damit in Reihe liegenden Diode (113, 114) gebildet sind, um an sie negative Polarisationsspannungen anzulegen, die über die Sperrung ihres Anodenstroms hinausgehen.

5. Sicherheitsvorrichtung nach einem der vorstehenden Ansprüche, dadurch gekennzeichnet, daß sie ferner eine Integratorschaltung (120) enthält, die durch den Spannungsabfall an den Anschlüssen des Meßwiderstands bzw. der Meßwiderstände (6, 7) gespeist ist, eine einrastbare bistabile Kippschaltung (130) umfaßt, deren Ausgang (139) normalerweise einen niedrigen Pegel liefert und deren Umkippen, bei dem dieser Ausgang (139) auf hohen Pegel gelangt, dadurch erhalten wird, daß eine vorbestimmte Schwellspannung am Ausgang (123) der Integratorschaltung (120) überschritten wird, welche den Steuereingang (131) der Kippschaltung (130) speist, daß der Ausgang (139) der Kippschaltung (130) die Basis eines weiteren NPN-Schalttransistors (153) ansteuert, dessen Emitter mit Masse verbunden ist und dessen Kollektor direkt mit dem Sollwerteingang (33) verbunden sowie über einen Widerstand (23) mit dem Ausgang (21) des Generators (20) verbunden ist, der das Sollwertsignal liefert, so daß die Sättigung dieses weiteren Transistors (153), die durch den hohen Pegel am Ausgang (139) der Kippschaltung (130) gesteuert wird, das Anlegen des Sollwertsignals an Differenzverstärker (300, 301) sperrt, mit denen die Komparatorschaltung (30) ausgerüstet ist, bis zum Rücksetzen der Kippstufe (130) in den Anfangszustand mittels eines gewollt angelegten sogenannten « Zweitzeit »-Signals.

6. Sicherheitsvorrichtung nach Anspruch 5, in welcher der Sollwertgenerator (20) des radiologischen Generators an einem zweiten Ausgang (22) ein positives Rechtecksignal liefert, das eine konstante Amplitude und eine Dauer aufweist, die gleich derjenigen der Bestrahlung ist, dadurch gekennzeichnet, daß die Kippschaltung (130) mit einem zusätzlichen Schalttransistor (141) versehen ist, welcher die Nullrücksetzung der Kippschaltung (130) steuert, indem er im gesättigten Zustand über seine Kollektor-Emitter-Strecke die Basis-Emitter-Strecke desjenigen Transistors der Kippschaltung (130) kurzschließt, der gesättigt ist, so daß er gesperrt wird, wobei der zusätzliche Transistor (141) an seiner Basis über eine Differenzierschaltung (146-148) gespeist wird, welche das zweite Rechtecksignal mit der für seine Entsperrung erforderlichen Polarität empfängt, so daß zu Beginn jeder Bestrahlung die Nullrücksetzung der Kippschaltung (130) sowie die Sperrung des anderen Transistors (153) ausgelöst wird.

7. Sicherheitsvorrichtung nach einem der Ansprüche 5 und 6, bei welcher der Ausgang (139) der Kippschaltung (130) mit der Anode einer ersten Diode (150) verbunden ist, deren Kathode mit einem der Anschlüsse eines ersten Widerstands (151) verbunden ist, dadurch gekennzeichnet, daß der andere Anschluß des ersten Widerstands (151) mit dem Kollektor des anderen Transistors (153) über einen Kondensator (158) verbunden ist, mit seinem Emitter über einen zweiten Widerstand (155) und eine zweite Diode (154) verbunden ist, welche in umgekehrter Richtung wie seine Basis-Emitter-Strecke leitet und zu dem zweiten Widerstand parallel geschaltet ist, und mit der Basis dieses weiteren Transistors (153) über eine dritte Diode (152) verbunden . ist, die in derselben Richtung wie seine Basis-Emitter-Strecke leitet, so daß der an den Anschlüssen des zweiten Widerstandes (155) durch den Ladestrom des Kondensators (158) aufgrund des Anstiegs der Sollwertspannung verursachte Spannungsabfall den anderen Transistor (153) so ansteuert, daß dieser einen mit der Zeit abnehmenden Strom führt, in gleicher Weise wie der Ladestrom des Kondensators (158), so daß für den positiven Übergang des Sollwertsignals ein sogenannter Miller-Integrator gebildet ist.

8. Vorrichtung nach Anspruch 6 und 7, ferner mit einer Inverterstufe, die einen vierten NPN-Transistor (142) enthält, der in Emitterschaltung geschaltet und dessen Emitter mit Masse (18) verbunden ist, während sein Kollektor über einen Kollektorwiderstand (145) mit einem positiven Versorgungsanschluß (104) verbunden ist, wobei der vierte Transistor (142) an seiner Basis das zweite positive Rechtecksignal empfängt, so daß er während der gesamten Bestrahlung gesättigt und außerhalb derselben gesperrt ist, dadurch gekennzeichnet, daß der Kollektor des vierten Transistors (142) mit der Anode einer vierten Diode (156) verbunden ist, deren Kathode mit der Basis des anderen Transistors (153) über einen dritten Widerstand (157) verbunden ist, so daß er derart polarisiert wird, daß durch seine Stromleitung an jedem Ende der Bestrahlung die Entladung des Kondensators (158) über den Widerstand (155) und seine Kollektor-Emitter-Strecke ermöglicht wird.

9. Radiologischer Generator, der zwischen wenigstens einen der Anschlüsse (+/-) einer Höchst-Gleichspannungsquelle (2/3) und wenigstens eine der Elektroden der Röntgenröhre (1) eingefügt wenigstens eine Vakuumröhre (5, 6) enthält, deren Steuergitter durch eine Regelschleife (30-70) gesteuert ist, welche während der Dauer der Bestrahlung ein Sollwertsignal empfängt, dessen Pegel proportional zu der gewünschten Versorgungsspannung der Röhre (1) ist, dadurch gekennzeichnet, daß er eine Sicherheitsvorrichtung nach einem der vorstehenden Ansprüche enthält.
